# EUROPÄISCHE PATENTANMELDUNG

(11) **EP 0 336 198 A2**
(43) Veröffentlichungstag der Anmeldung: **11.10.1989**
(21) Anmeldenummer: 89104988.4
(22) Anmeldetag: 21.03.1989
(51) Int. Cl.: B05B 12/06, B05B 12/12, B30B 15/00

(54) **Vorrichtungen zur gesteuerten Freisetzung dosierter Mengen von in Gasen feinverteilten Flüssigkeiten**

(30) Priorität: 02.04.1988 DE 3811261
(71) Anmelder: Dr. Karl Thomae GmbH, D-88397 Biberach (DE)
(72) Erfinder: Boldis, Josef Dipl.-Ing., D-7950 Biberach 1 (DE); Flaischlen, Ekkehard, Dipl.-Ing., D-7951 Ingoldingen (DE)

(57) **Zusammenfassung**

Beschrieben wird eine Vorrichtung zur gesteuerten Freisetzung dosierter Mengen von in Gasen feinverteilten Flüssigkeiten zum Zwecke ihrer Aufbringung auf bestimmte Zonen von schnell vorbeigeführten Objekten, z. B. bei der Beschmierung von Preßwerkzeugen von Tablettiermaschinen oder bei der Verzierung von Confiserie-Waren.

## Beschreibung

Die Erfindung betrifft Vorrichtungen zur gesteuerten Freisetzung dosierter Mengen von in Gasen feinverteilten Flüssigkeiten, worunter auch Emulsionen oder Suspensionen zu verstehen sind, zum Zwecke der Aufbringung dieser Flüssigkeiten auf feste Trägermaterialien, die zur Vornahme einer gezielten Beaufschlagung oder Beschichtung in zeitlich definierten Abständen an diesen Vorrichtungen vorbeigeführt werden. Erfindungsgemäß lassen sich auf diese Weise zum Beispiel flüssige Schmiermittel- oder Trennmittelzubereitungen auf die beanspruchten Flächen von Preßwerkzeugen in Tablettiermaschinen, aber auch pharmazeutische Wirkstoffe auf Arzneimittelträger oder Farbstofflösungen oder Zuckerzubereitungen auf Genußmittel, wie Pralinen, auftragen.

Im Gegensatz zu den in der US-PS 4.323.530 beschriebenen Vorrichtungen zur Verpreßung von Granulaten zu Tabletten, Dragéekernen und dergleichen gestattet die erfindungsgemäße Vorrichtungen auch ein verhältnismäßig großvolumiges Aufbringen von Flüssigkeiten auf sich bewegende Trägermaterialen, wobei die dosierte und gezielte Freisetzung gewahrt bleibt.

Die erfindungsgemäße Vorrichtung besteht aus einer Düsenkombination, gegebenenfalls mit einem am Ausgang der Düsen anliegenden Beruhigungsrohr, zur Erzeugung und gezielten Führung eines synchron zur Taktzahl, mit der der zu beaufschlagende Gegenstand vor der Austrittsöffnung vorbeigeführt wird, gepulsten Flüssigkeit-Gas-Gemisches mit definierter Ausströmgeschwindigkeit.

So besteht bei einer Ausführungsform der erfindungsgemäßen Vorrichtung die Düsenkombination aus einer oder mehreren Venturi-Düsen, wobei die einzelne Venturi-Düse sich aus einer Luftdüse, einer sich an diese anschließende Mischkammer und einer damit verbundenen Gemischdüse besteht. An der die Venturi-Düse versorgenden Treibmittelleitung liegt ein Ventil an, welches von einer Steuerung mechanisch, pneumatisch, hydraulisch oder elektrisch betätigt wird; die Steuerung erhält ihre Signale von einem Sensor, der auf das Erscheinen von zu beaufschlagenden festen Trägermaterialen vor den Düsenöffnungen anspricht, z. B. durch mechanische, optische oder elektromagnetische Auslösung; als Treibmittel dienen Gase, wie Luft, Stickstoff, Edelgase. Beim Herannahen der Trägermaterialien öffnet die Steuerrungsvorrichtung kurzfristig und zeitgerecht das oder die Ventile, wobei das jetzt durchströmende Transportmittel in der Venturi-Düse eine definierte Menge der Flüssigkeit durch Sog mitnimmt, hieraus ein Flüssigkeit-Gas-Gemisch erzeugt und dieses beschleunigt, wobei das quantifizierte Gemisch gezielt auf die zu beaufschlagenden Flächen gebracht wird. Ein die Venturi-Düse mit entsprechenden Flüssigkeiten versorgender Ansaugkanal mit Rückschlagventil entnimmt die Flüssigkeit einem Vorratsbehälter. Das gezielte Aufbringen des Gemisches erfolgt durch die Synchronisation der Impulse und durch die Geometrie der Düsenöffnungen, die z. B. schlitzförmig oder oval sein kann.

Eine vorzugsweise Ausführungsform besteht aus Venturi-Düsen, die sich aus einer oder mehreren Luftdüsen, einer Mischkammer und einer oder mehreren Gemischdüsen in Verbindung mit einem Drehschieberventil zusammensetzen. Das Drehschieberventil liegt der Eingangsseite der Venturi-Düse an und wirkt mit der Düse funktionell zusammen. Der Drehschieber, der an einer Achse anliegt und durch diese in geregelter Weise zur Rotation gebracht wird, dient als ein Druckluftventil für die Venturi-Düse bzw. -Düsen, die direkt hinter dem Drehschieberventil stationär angeordnet ist oder sind. Der durch die Venturi-Düse erzeugte Unterdruck saugt die Flüssigkeit an, während der Transportmittelstrahl, z. B. Luftstrahl, der Venturi-Düse den Flüssigkeitsstrahl erfaßt und das dabei resultierende Flüssigkeit-Gas-Gemisch zu einer Auslaßöffnung beschleunigt.

Um eine straffe Bündelung bzw. eine gleichförmige Geschwindigkeitsverteilung des die Venturi-Düse verlassenden Strahls zu erreichen und um vagabundierende Mediumteilchen vor den zu beaufschlagenden festen Trägermaterialien zu vermeiden, empfiehlt es sich, der Venturi-Düse eine Beruhigungszone bzw. ein Beruhigungsrohr nachzuordnen. In diesem Beruhigungsrohr läßt sich gewünschtenfalls auch eine Ablenk- bzw. Umlenkvorrichtung anbringen, die den erzeugten, gepulsten Strahl in Richtung der zu beaufschlagenden Objekte ablenkt.

Eine punkt- oder strichförmige Beschichtung bzw. Beaufschlagung der Objekte ist zu erreichen, wenn die Auslaßöffnung rund ist. Eine viereckige oder rechteckige Beaufschlagung entsprechender Flächen des vorbeigleitenden Objektes läßt sich erreichen, wenn die Auslaßöffnung spaltförmig ist.

Im Falle der Verwendung eines Drehschieberventils kann man auch andere Formen der Beaufschlagung, auch unterschiedlich in verschiedenen Richtungen, erzielen, wenn auf der Innenwelle des Drehschieberventils vor dem Auslaßspalt, gegebe nenfalls am Ende des Beruhigungsrohres, eine als Schablone dienende Trommel befestigt ist, die synchron mit dem Drehschieber läuft. So lassen sich z. B. die Ober- und Unterstempel einer Tablettiermaschine unterschiedlich beaufschlagen oder es lassen sich so verschiedene Figuren wie Kreise, Sterne, Buchstaben, auf Trägern, z. B. Pralinen, anbringen. Am vorteilhaftesten ist das Anbringen einer Schablone unmittelbar vor der oder den Austrittsöffnungen der Beruhigungszone, um den freigesetzten, gepulsten Strahl zu modulieren. Selbstverständlich ist die Modulation des austretenden Strahles auch unter Verwendung von anderen Ventiltypen möglich, wenn die Schablone mit der Frequenz der Stempel synchronisiert wird.

Im allgemeinen wird die Druckluft für die Venturi-Düse über ein Mikrodosierventil in Abhängigkeit von der Frequenz und der Geschwindigkeit mit der die Objekte an der Düsenöffnung vorbeigeführt werden, also z. B. der Tablettenpresse, zugeführt. Im Falle des Drehschieberventils übernimmt der Drehschieber diese Aufgabe; zu diesem Zweck ist die Umdrehungszahl der Achse, auf der der Drehschieber sitzt, an die Frequenz und Geschwindigkeit, mit der die Objekte an der Düsenöffnung vorbeigeführt werden, gekoppelt.

Eine weitere vorteilhafte Ausführungsform des Gegenstands der Erfindung ist dadurch gegeben, daß die Düsenkombination ein Einspritzdüsenventil umfaßt, welches von einer pulsierenden Dosierpumpe synchron zur geforderten Taktzahl angesteuert wird. Das Einspritzdüsenventil besteht hauptsächlich aus dem Ventilsitz, einem damit verbundenen Kolben mit einer Einstellfeder und einem Leckanschluß. An die Austrittsöffnung des Einspritzdüsenventils schließt sich ein Beruhigungsrohr an, welches im Bereich unmittelbar nach der Austrittsöffnung des Ventils Luftzutrittsöffnungen besitzt, die dort axial zur Austrittsöffnung des Ventils angeordnet sind. Am anderen Ende des Beruhigungsrohres sind die eigentlichen Austrittsöffnungen angebracht. In diesem Bereich können aber auch Ablenkvorrichtungen untergebracht sein, die von einer Achse getragen sein können, so daß sie mit dieser Achse rotieren, oder die starr am Ende des Beruhigungsrohres ansitzen. Das dosierte, gepulste Gut wird durch diese Vorrichtungen umgelenkt und durch Öffnungen in der Mantelfläche des Beruhigungsrohres in Richtung auf die Objekte abgeschossen. Auch hier kann eine Schablone vor den Öffnungen in der Mantelfläche oder ersatzweise für diese Öffnungen für ein moduliertes Auftragen des Gutes auf die zu beaufschlagenden Träger sorgen.

Eine als Kolbenpumpe ausgebildete pulsierende Dosierpumpe kann beipielsweise über eine Nockenwelle, deren Nocken synchron zur Taktzahl der vorbeigleitenden Objekte laufen, gesteuert werden. Bei dieser Ansteuerung treibt sie unter Druck eine bestimmte Flüssigkeitsmenge, die ihr von einem Vorratstank zugeführt wird, in den Raum zwischen Kolben und Düse des Einspritzdüsenventils, wobei der Kolben gegen die Einstellfeder gedrückt und damit der Weg über den Ventilkegel in Richtung auf das Beruhigungsrohr freigegeben ist. Sobald die Dosierpumpe der Flüssigkeit den Weg zu dem Einspritzdüsenventil wieder versperrt, also eine bestimmte Menge Flüssigkeit durch die Öffnung des Ventils entwichen ist, wird der Kegel wieder durch die Rückstellkraft der Feder an seinen Sitz gepreßt. Ein Antriebsaggregat (z. B. Elektromotor) treibt die Achse der Dosierpumpe an, das Antriebsaggregat wird über einen Regler gesteuert, der seine Impulse synchron zur Taktzahl der vorgeführten Objekte über einen Sensor erhält. Es sind natürlich auch alle andere einschlägig vorbekannte Kraft- und Impuls-Übertragungssysteme möglich, sofern sie denselben Zwecken dienen. Zur Vermeidung von unerwünschtem Rücklauf ist zwischen Dosierpumpe und Vorratsbehälter ein Rückschlagventil anzubringen.

Mit den vorbeschriebenen Düsenkombinationen ist es möglich, Flüssigkeitsmengen von 0,001 bis 0,2 ml pro Takt auf die zu beaufschlagende Flächen abzugeben; es ist auch möglich beim Einsatz in Tablettiermaschinen, bis zu 200 000 Preßlinge in einer Stunde herzustellen.

Zur näheren Erläuterung des Gegenstands der Erfindung sei auf die Figuren 1 bis 3 verwiesen, die in beispielhafter Form einen schematischen Querschnitt durch die erfindungsgemäßen Vorrichtungen darstellen.

Die Figuren 1 und 2 zeigen eine Venturi-Düse (1), bestehend aus einer oder mehreren Luftdüsen A in Verbindung mit einer oder mehreren Mischkammern B und einer oder mehreren Gemischdüsen C, einem oder mehreren an die Venturi-Düsen anschließende Ansaugkanäle (2), die über eine Saugleitung, in der sich ein Rückschlagventil (7) befindet, in einem Vorratsbehälter (6) enden, einer Treibmittelleitung (3), die ein Ventil (4) mit einer Venturi-Düse (1) verbindet, einem Druckgasanschluß (5), einem Sensor (9) zur Erzeugung von Signalen in Verbindung mit einer Steuerung (10), welche das Ventil (4) betätigt.

In der Figur 2 besitzt die Venturi-Düse (1), die wiederum aus einer oder mehreren Luftdüsen A, einer oder mehreren Mischkammern B und einer oder mehreren Gemischdüsen C besteht, an ihrer Eingangsseite ein Drehschieberventil (11), das an einer Achse (12) befestigt ist, wobei die Achse (12) durch einen Motor M synchron in Abhängigkeit von der Anzahl der Düsenöffnungen (13) zu der geforderten Drehzahl angetrieben wird; als vorteilhafte Ausführungsform schließt sich an die Gemischdüse bzw. -düsen C ein Beruhigungsrohr (14) bündig an, an dessen Ende durch eine schlitzförmige Öffnung (15) das dosierte Gut austritt. Die Öffnung (15) kann in der Verlängerung der Achse (12) angebracht sein, es kann aber auch eine Ablenkvorrichtung (16) auf der Achse (12) oder auf einer eigenen Achse in Verlängerung der Achse (12) oder auch starr am Ende des Beruhigungsrohres (14) ansitzen, welche das dosierte Gut rechtwinklig ablenkt. Zusätzlich kann eine Schablone (17) vor der Austrittsöffnung angebracht sein, die für ein geometrisch moduliertes Auftragen des Gutes auf die zu beaufschlagenden Zonen sorgt.

Bei einer anderen Ausführungsform kann die Schablone (17) selbst die Austrittsöffnung (15) am Ende des Beruhigungsrohres (14) bilden, sie stellt damit eine Verlängerung des letzteren dar; die Schablone (17) kann auch drehbar angeordnet sein, wobei ihr Antrieb wiederum durch den Regler (10) geregelt erfolgt und synchron zur Taktzahl ist.

Durch die Figur 3 wird ein Querschnitt durch eine Düsenkombination mit einem Einspritzdüsenventil wiedergegeben. Ein Einspritzdüsenventil (8) wird von einer pulsierend arbeitenden Dosierpumpe (18) synchron zur geforderten Taktzahl angesteuert. Das Einspritzdüsenventil (8) setzt sich aus Ventilsitz (19), Kolben (20), Einstellfeder (21) und Leckanschluß (22) zusammen. Durch Luftzutrittsöffnungen (23), die kreisförmig angeordnet sind, unterbrochen, sitzt an der Ventilöffnung ein Beruhigungsrohr (14) an. Am Ende des Beruhigungsrohres sind als Austrittsöffnungen Schlitze (15) angebracht. Eine Ablenkvorrichtung (16) auf der Achse (12) sorgt für die Ablenkung des Gutes, das gegebenenfalls eine Schablone (17) passiert bevor es auf den vorgesehenen Zonen auftrifft. Die Schablone (17) sorgt für ein moduliertes Auftragen des Gutes auf die zu beaufschlagenden Zonen. Ein Motor M treibt über eine Nockenwelle (24) mit Nocken (25) z. B. eine Kolbenpumpe (18) an. Aus einem Vorratsbehälter (6), gesichert durch ein Rückschlagventil (7), wird die Flüssigkeit mittels der Kolbenpumpe (18) dem Einspritzdüsenventil zugeleitet.

In manchen Fällen empfiehlt es sich bei den Ausführungen mit Venturi-Düse in Verbindung mit Drehschieberventil und Be ruhigungsrohr auf der Achse (12) im Bereich B der Venturi-Düse, versetzt zu den Drehschieberbohrungen, und in gleicher Weise im Bereich des Beruhigungsrohres (14), auch bei der Ausführungsform mit dem Einspritzventil, Bürst- oder Abstreifelemente anzuordnen, um das Innere dieser Elemente von etwaigen Niederschlägen oder Ausfällungen aus der Flüssigkeit frei zu halten.

## Patentansprüche

1.) Vorrichtung zur Freisetzung von in Gasen feinverteilten Flüssigkeiten, auch in Form von Suspensionen oder Emulsionen, zum Zwecke der gesteuerten und gezielten Aufbringung von dosierten Mengen dieser Flüssigkeiten auf feste Trägermaterialien, die in zeitlich bestimmten Abständen an der Vorrichtung vorbeigeführt werden, gekennzeichnet durch eine Düsenkombination, gegebenenfalls mit einem anschließenden Beruhigungsrohr, zur Erzeugung eines synchron zur Taktzahl gepulsten Flüssigkeit-Gas-Gemsiches mit definierter Ausströmgeschwindigkeit.

2.) Vorrichtung gemäß Anspruch 1, dadurch gekennzeichnet, daß die Düsenkombination aus einer oder mehreren Venturi-Düsen (1), enthaltend eine oder mehrere Luftdüsen A in Verbindung mit einer oder mehreren Mischkammern B und einer oder mehreren Gemischdüsen C, einen an die Venturi-Düse anschließenden Ansaugkanal (2), einer Treibmittelleitung (3), die ein Ventil (4) mit einer Venturi-Düse (1) verbindet, und einem Druckgasanschluß (5), einem Sensor (9) in Verbindung mit einer Steuerung (10) zur Betätigung des Ventils (4) besteht, wobei der Ansaugkanal (2) mit einem Vorratsbehälter (6) verbunden ist und ein Rückschlagventil (7) aufweist.

3.) Vorrichtung gemäß Anspruch 1 und 2, dadurch gekennzeichnet, daß die Venturi-Düse (1), bestehend aus einer oder mehreren Luftdüsen A, einer oder mehreren Mischkammern B und einer oder mehreren Gemischdüsen C, an ihrer Eingangsseite ein Drehschieberventil (11) besitzt, das an einer Achse (12) befestigt ist und welches in der Weise ansteuerbar ist, daß die Achse (12) synchron in Abhängigkeit von der Anzahl der Düsenöffnungen (13) (im Drehschieberventil (11)) zu der geforderten Taktzahl läuft, sich an die Gemischdüse bzw. -düsen C ein Beruhigungsrohr (14) bündig anschließt, an dessen Ende durch eine schlitzförmige Öffnung (15) das dosierte Gut austritt, und, gewünschtenfalls, eine Ablenkvorrichtung (16) auf der Achse (12) oder auf einer eigenen Achse in Verlängerung der Achse (12) oder starr am Ende des Beruhigungsrohres ansitzt, welche das dosierte Gut rechtwinklig ablenkt, und, gegebenenfalls, eine Schablone (17) vor der Austrittsöffnung angebracht ist, die für ein moduliertes Auftragen des Gutes auf die zu beaufschlagenden Zonen sorgt.

4.) Vorrichtung gemäß Anspruch 1, dadurch gekennzeichnet, daß die Düsenkombination ein Einspritzdüsenventil (8) umfaßt, das von einer pulsierenden Dosierpumpe (18) synchron zur geforderten Taktzahl angesteuert wird, das Einspritzdüsenventil aus Ventilsitz (19), Kolben (20), Einstellfeder (21) und Leckanschluß (22) besteht, sich an die Austrittsöffnung des Einspritzdüsenventils ein Beruhigungsrohr (14) mit Luftzutrittsöffnungen (23) anschließt, am Ende des Beruhigungsrohres sich eine schlitzförmige Öffnung (15) als Austrittsöffnung für das dosierte Gut befindet, und gewünschtenfalls, eine Ablenkvorrichtung (16) auf der Achse (12) oder starr am Ende des Beruhigungsrohres ansitzt, welche das dosierte Gut rechtwinklig ablenkt und, gegebenenfalls, eine Schablone (17) vor der Austrittsöffnung angebracht ist, die für ein moduliertes Auftragen des Gutes auf die zu beaufschlagenden Zonen ermöglicht.

5.) Vorrichtung gemäß den Ansprüchen 3 und 4, dadurch gekennzeichnet, daß im Bereich des Beruhigungsrohres (14) Bürst- oder Abstreifelemente und, bei der Vorrichtung gemäß Anspruch 3, auch auf der Achse (12) im Bereich B der Venturi-Düse, versetzt zu den Drehschieberbohrungen, angeordnet sind.

6.) Vorrichtung gemäß Anspruch 4 und 5, dadurch gekennzeichnet, daß ein Sensor (9) über die Steuerung (10) den Motor M einer Dosierpumpe antreibt, die Dosierpumpe als Kolbenpumpe (18) ausgebildet ist, die Kolbenpumpe mit Nocken (25) auf einer Nockenwelle (24) im Eingriff steht, eine Druckleitung die Verbindung zwischen Dosierpumpe und Einspritzdüsenventil herstellt und die Dosierpumpe über eine Leitung mit Rückschlagventil (7) mit einem Vorratsbehälter (6) verbunden ist.
